# EUROPÄISCHE PATENTSCHRIFT

(11) **EP 1 483 090 B1**
(45) Veröffentlichungstag und Bekanntmachung des Hinweises auf die Patenterteilung: **05.09.2007**
(21) Anmeldenummer: 03717191.5
(22) Anmeldetag: 20.02.2003
(51) Int. Cl.: B26D 7/00

(54) **ALLESSCHNEIDER MIT EINEM EINSCHUBGEH USE**
UNIVERSAL SLICER WITH AN INSERTABLE HOUSING
TRANCHEUSE DOTEE D'UN BOITIER D'INSERTION

(30) Priorität: 27.02.2002 DE 10208489
(43) Veröffentlichungstag der Anmeldung: 08.12.2004
(73) Patentinhaber: BSH Bosch und Siemens Hausgeräte GmbH, 81739 München (DE)
(72) Erfinder: BARBARIC, Joze, 2000 Maribor (SI); KOVACIC, Peter, 3303 Gomilska (SI)
(86) Internationale Anmeldenummer: PCT/EP2003/001754
(87) Internationale Veröffentlichungsnummer: WO 2003/072319

(56) Entgegenhaltungen:
- EP-A- 0 115 788
- EP-A- 0 386 393
- DE-A- 1 778 553
- DE-U- 6 906 246
- US-A- 4 116 099
- US-A- 4 246 821
- US-A- 4 345 498

## Beschreibung

Die Erfindung betrifft einen Alllesschneider nach dem Oberbegriff des Patentanspruch 1.

Ein gattungsgemäßer Allesschneider ist aus der DE 26 01 269 bekannt. Diese bekannte Haushaltsschneidemaschine umfasst ein einstückiges Gehäuse aus einem Unterteil und einem Oberteil. Das Oberteil ist rahmenförmig ausgebildet und ist durch eine Abdeckplatte abgeschlossen. In der Abdeckplatte ist eine kreisscheibenförmige Vertiefung eingearbeitet, in der ein scheibenförmiges Rundmesser untergebracht ist, das in dem Oberteil gelagert und von einem hinter dem Oberteil angeordneter Elektromotor rotierend angetrieben ist. Die EP 0 115 788 A1 offenbart einen Allesschneicher, bei dem eine der als getrennt von dem Gehäuse dargestellten, oberen oder unteren Schmalseitigen Gehäusewände entnehmbar ist.

Nachteilig an diesen bekannten Haushaltsschneidemaschinen ist, dass das Gehäuse sehr kompliziert aufgebaut ist und die Montage sehr aufwendig ist.

Aufgabe der Erfindung ist es, das Gehäuse eines Allesschneiders in einfacher Weise mit hoher Steifigkeit zu gestalten. Weiterhin ist es Aufgabe der Erfindung, einen Allesschneider zu schaffen, bei dem die Montage erleichtert ist.

Diese Aufgabe wird mit einem Allesschneider mit den Merkmalen des Anspruchs 1 gelöst. Indem eine der schmalseitigen Gehäusewände entnehmbar ausgebildet ist und die weiteren Gehäusewände zu einer Einheit verbunden sind, ergibt sich ein einfacher Gehäuseaufbau mit hoher Steifigkeit. Indem die weiteren Gehäusewände zu einer Einheit verbunden sind, ergibt sich ein sehr steifer Aufbau des Gehäuses. Diese verbundene Einheit bildet ein Grundgehäuse, in das die nötigen Bauteile wie zum Beispiel Antriebsmotor und Getriebe über eine Schmalseite des zumindest annähernd quaderförmigen Gehäuses eingesetzt werden können. Das annähernd quaderförmige Gehäuse, welches eine verbundene Einheit bildet, weist an einer seiner Schmalseiten eine Öffnung auf, die durch eine entnehmbare Gehäusewand verschließbar ist. Das Gehäuse bildet somit eine stabile Einheit, deren Innenraum über eine schmalseitige Öffnung zugänglich ist. Dies hat den Vorteil, dass das zu einer Einheit verbundene Gehäuse bereits eine sehr hohe Steifigkeit aufweist und die entnehmbare Gehäusewand daran in einfacher Weise befestigt werden kann.

Die entnehmbare Gehäusewand ist durch die Stirnwand des Gehäuses gebildet. Indem die Stirnwand entnehmbar ist, können unterschiedliche Modelle von Allesschneider ein gleichartiges Grundgehäuse aufweisen, in das modellspezifische Stirnwände eingesetzt werden können. So kann bei verschiedenen Modellen das gleiche Grundgehäuse verwendet werden. Modellunterschiede, die sich beispielsweise durch Design oder Bedienelemente ergeben, können in verschiedenen Stirnwänden verwirklicht werden, die in ein gleichartiges Grundgehäuse eingesetzt werden. So kann eine hohe Anzahl an Modellvarianten realisiert werden, ohne dass sich die Teilevielfalt wesentlich erhöht.

In einer Ausgestaltung sind die neben der entnehmbaren schmalseitigen Gehäusewand zur Bildung des Gehäuse dienenden weiteren Gehäusewände einstückig miteinander verbunden. Die vordere Gehäusewand, die Rückwand und drei schmalseitige Gehäusewände bilden dabei eine einstückige Baueinheit. Diese einstückige Baueinheit kann bei Metallallesschneidern im Aluminiumdruckgussverfahren hergestellt sein. Bei Kunststoff-Allesschneidern kann die einstückige Baueinheit im Spritzgussverfahren hergestellt sein. Durch das einstückige Gießen bzw. Spritzen des Grundgehäuses können zusätzliche Befestigungsmittel und Montageschritte zum Verbinden der Gehäusewände wegfallen. Das derart gestaltete Grundgehäuse kann somit kostengünstig gefertigt werden. Die Herstellung im Druckgussverfahren bzw. im Spritzgussverfahren ermöglicht es auch, im Inneren des Gehäuses Rippen anzuformen, die das Gehäuse zusätzlich versteifen. Durch das Anformen von Versteifungsrippen wird eine hohe Stabilität des Grundgehäuses auch bei geringeren Wandstärken erreicht. Kann das Gehäuse mit geringeren Wandstärken gefertigt werden, so ergibt sich vorteilhaft eine Materialeinsparung.

In einer bevorzugten Ausgestaltung der Erfindung ist in das Gehäuse ein Träger einschiebbar, der das Getriebe und den Antriebsmotor aufnimmt. Die Montage des Allesschneiders kann in besonders vorteilhafter Weise vereinfacht werden, wenn ein Träger vorgesehen ist, an dem zumindest der Antriebsmotor und das Getriebe vormontiert sind. Der Träger kann beispielsweise rahmenförmig oder grundplattenförmig ausgebildet sein. An diesem chassisartigen Aufbau des Trägers kann das Getriebe und der Antriebsmotor vormontiert werden. Zusätzliche Bauteile des Allesschneiders können in geeigneter Weise zusätzlich an dem Träger vormontiert sein. Der vormontierte Träger kann dann in einem einfachen Montageschritt über die eine schmalseitige Öffnung des Grundgehäuses eingeschoben und im Gehäuse fixiert werden. Dazu kann der Träger an mindestens einer Innenseite des Gehäuses abgestützt sein. Vorzugsweise ist an der Innenseite des Gehäuse eine Führung vorgesehen und der Träger ist mittels dieser Führung in das Gehäuse einschiebbar. Die Führung erleichtert dadurch das Einschieben des Trägers und stützt gleichzeitig den Träger innerhalb des Gehäuses in seiner Einbaulage. Das Einschieben und Abstützen des Trägers im Inneren des Gehäuses erfolgt ähnlich dem Einschieben und Abstützen einer Schublade in einen Schrank. Durch die Führung des Trägers an der Innenseite des Gehäuses wird die Einbaulage des Trägers eindeutig festgelegt. Durch die eindeutige Festlegung der Einbaulage für den Träger können Montagefehler vermieden werden.

Besonders vorteilhaft ist es, wenn das Gehäuse Rastmittel aufweist und der Träger in den Rastmitteln fixiert ist. Wenn der Träger in das Gehäuse eingeschoben ist, verrasten die vorgesehenen Rastmittel und der Träger ist dadurch im Gehäuse befestigt. Es erübrigt somit, den Träger mit gesonderten Befestigungsmitteln am Gehäuse zu befestigen. Durch das Einschieben des Trägers werden also alle Bauteile des Allesschneiders in das Gehäuse eingefügt und durch das Einrasten des Rastmittels wird der Träger am Gehäuse befestigt. Durch diese Bauweise ergibt sich eine besonders einfache Montage.

Vorzugsweise sind die Rastmittel als Vertiefungen an der Innenseite des Gehäuses ausgebildet, die in Haltenasen eingreifen, die mittels federnder Rasthaken an dem Träger befestigt sind. Um das Gehäuse in einfacher Weise, zum Beispiel einteilig im Spritzgussverfahren oder im Druckgussverfahren herstellen zu können, ist es günstig, die Vertiefungen an der Innenseite des Gehäuses auszubilden. Dies hat den Vorteil, dass das einstückige Gehäuse nach der Fertigung leicht entformbar ist. Da der Träger vorzugsweise rahmenförmig aufgebaut ist, ist es in einfacher Weise möglich, die federnden Rasthaken, welche die Haltenasen aufweisen, an dem Träger zu befestigen. Die federnden Rasthaken mit den Haltenasen können in vorteilhafter Weise direkt an dem Träger angeformt sein.

Günstig ist es, wenn die Rastmittel in der Nähe der Lagerung für das Rundmesser oder in der Nähe der Lagerung für ein Antriebsritzel angeordnet sind. Die Rastmittel, welche vorzugsweise aus federnden Rasthaken gebildet werden, können also entweder an der entnehmbaren Gehäusewand angeordnet sein, oder an der Lagerung für das Rundmesser angeordnet sein, oder an der Lagerung für das Antriebsritzel angeordnet sein. Je nach Anforderung an die Steifigkeit des Aufbaus können diese verschiedenen Anordnungen von Rastmitteln miteinander kombiniert werden. Besonders sinnvoll ist es, Rastmittel im Bereich der Lagerung für das Rundmesser und im Bereich der Lagerung für das Antriebsritzel vorzusehen. Da die größten Beanspruchungen im Bereich dieser beiden Lager auftreten, ist es besonders günstig, dort die Rastmittel vorzusehen.

Um die Steifigkeit des gesamten Antriebsstranges ausgehend von Motor über Getriebe hin zum Rundmesser zu erhöhen, kann insbesondere der Träger mit einer Lagerplatte verbunden sein, die das Getriebe und den Antriebsmotor trägt. Eine solche Lagerplatte schafft eine besonders steife Verbindung zwischen der ersten Lagerung für das Rundmesser und der zweiten Lagerung für das Antriebsritzel. Der weitere Vorteil einer solchen Lagerplatte ist es, dass der Träger an sich aus einem Material geringerer Festigkeit ausgebildet sein kann. Dies hat den Vorteil, dass der Träger kostengünstig aus einem preisgünstigen Material hergestellt werden kann. Da die Lagerplatte die wesentlichen Kräfte von der ersten Lagerung für das Rundmesser auf die zweite Lagerung für das Antriebsritzel überträgt, genügt es, diese Lagerplatte aus einem höherwertigeren, hochfesten Material auszubilden.

Der Träger kann sinnvoller Weise mit der Stirnplatte verbunden sein. Insbesondere ist es kostengünstig, den Träger zusammen mit der Stirnplatte als einstückiges Bauteil auszubilden. Es können Versteifungsrippen vorgesehen sein, die zwischen Träger und Stirnplatte verlaufend angeordnet sind. Insbesondere kann das einstückige Bauteil aus Träger und Stirnplatte als Kunststoffspritzgussteil oder als Aluminiumdruckgussteil ausgebildet sein.

In einer weiteren bevorzugten Ausgestaltung der Erfindung sind insbesondere der Tastschalter zum Ein- und Ausschalten des Antriebsmotors und ein eventuell vorgesehener Verriegelungsmechanismus für den Tastschalter in der Stirnplatte integriert. Dies hat den Vorteil, dass auch die Bedienelemente in die Stirnplatte integriert sind. Dadurch ergibt sich der besondere Vorteil, dass sich verschiedene Modelle eines Allesschneiders nur im Aufbau und Aussehen der Stirnplatte unterscheiden können.

Unterschiedliche Modelle können allein durch unterschiedliche Stirnplatten erzeugt werden. Die unterschiedlichen Stirnplatten können dabei unterschiedliche Gestalt aufweisen. Die unterschiedlichen Modelle können sich auch durch unterschiedlich gestaltete Tastschalter oder durch eine unterschiedliche Anzahl von Tastschaltern unterscheiden. Verschiedene Modelle können auch dadurch realisiert werden, dass der Träger unterschiedliche Getriebe und/oder Antriebsmotoren aufweisen kann. So können die Stirnplatten für verschiedene Modelle unterschiedlich gestaltet sein und auch die benötigten Bauteile wie zum Beispiel das Getriebe und der Antriebsmotor können je nach Modell unterschiedlich sein. Die unterschiedlichen Modelle können dabei an den jeweiligen Trägern vorformiert sein. Der vormontierte Träger mit der jeweiligen Stirnplatte kann dann in ein generell verwendetes Grundgehäuse eingeschoben und darin befestigt sein.

Eine bevorzugte Ausführungsform des erfindungsgemäßen Allesschneiders ist in den Zeichnungen dargestellt.

Es zeigen:
- Figur 1: einen erfindungsgemäßen Allesschneider in einer perspektivischen Ansicht,
- Figur 2: eine perspektivische Ansicht des Gehäuses eines erfindungsgemäßen Allesschneiders,
- Figur 3: eine perspektivische Ansicht eines Trägers mit einer Stirnplatte und einer Lagerplatte, die ein Getriebe und einen Antriebsmotor trägt.

Der Allesschneider in Figur 1 zeigt ein quaderförmiges Gehäuse 2. Das Gehäuse 2 ist als einstückiges Kunststoffspritzgussteil ausgebildet und umfasst eine Rückwand 4, eine Bodenfläche 2b, eine Deckfläche 2d und eine hintere, schmalseitige Gehäusewand 2c. Das Gehäuse 2 umfaßt weiterhin eine vordere Wand 3, welche in der Ansicht in Figur 1 verdeckt und daher nicht zu sehen ist. Das quaderförmige Gehäuse 2 wird an seiner Vorderseite durch eine entnehmbare Gehäusewand 2a abgeschlossen, die eine schmalseitige Wand des Gehäuses 2 bildet. Die entnehmbare Gehäusewand 2a weist die Stirnwand 10 des Allesschneiders auf. In der Stirnwand 10 ist ein Tastschalter 22 auf einer Deckfläche der Stirnwand 10 angeordnet. Des weiteren trägt die Stirnwand 10 einen Verriegelungsmechanismus 23.

In Figur 2 ist das quaderförmige Gehäuse 2 gezeigt. Das quaderförmige Gehäuse 2 ist als einteiliges Kunststoffspritzgussteil ausgebildet. Das Gehäuse 2 weist eine vordere Wand 3 auf und eine Rückwand 4, die im einen Abstand zur vorderen Wand 3 angeordnet ist. Zwischen vorderer Wand 3 und Rückwand 4 wird ein Zwischenraum 5 gebildet. Dieser Zwischenraum 5 ist über eine Öffnung 8 zugänglich. In die Öffnung 8 ist ein Träger 9, wie er beispielsweise in Figur 3 dargestellt ist, in den Zwischenraum 5 des quaderförmigen Gehäuse 2 einschiebbar. An den Innenseiten des Gehäuses 2 sind Führungen 11 angeformt, an denen der Träger 9 aus Figur 3 in das Gehäuse 2 einschiebbar ist. Die Führungen 11 sind als angeformte Leisten an den Innenwänden der vorderen Wand 3 und der Rückwand 4 ausgebildet. An der Vorderseite der vorderen Wand 3 ist ein nicht dargestelltes Rundmesser einsetzbar.

Die Figur 3 zeigt einen erfindungsgemäßen Träger 9. Der Träger 9 ist als einstückiges Kunststoffspritzgussteil ausgebildet und umfasst die entnehmbare Gehäusewand 2a bzw. die Stirnwand C. An dem Träger 9 sind federnde Rasthaken 16 angeformt, die Haltenasen 15 aufweisen. Die Haltenasen 15 greifen in zugeordnete Rastmittel 12 an den Innenseiten des Gehäuses 2 ein. Die Rastmittel 12 sind als Vertiefungen an der Innenseite der vorderen Wand 3 und der Rückwand 4 ausgebildet, wie in Figur 2 zu sehen. Der Träger 9 ist zusammen mit der Stirnwand 10 als einstückiges Bauteil ausgebildet. Der Träger 9 umfaßt eine Lagerplatte 20, die ein Getriebe 6 und einen Antriebsmotor 7 trägt. Das Getriebe 6 umfaßt eine Lagerung 18, in der ein Antriebsritzel 19 eingesetzt ist. In einem Abstand zur Lagerung 18 ist eine weitere Lagerung 17 für ein Rundmesser 5 angeordnet. Die erste Lagerung 17 ist mittels eines zweiten einstückigen Bauteils 21 im Abstand zum zweiten Lager 18 gehalten. Alle Komponenten, umfassend den Antriebsmotor 7, das Getriebe 6, die erste Lagerung 17 und die zweite Lagerung 18 sind an dem Träger 9 vormontiert. Des weiteren ist ein Tastschalter 22 In die entnehmbare Gehäusewand 2a integriert. Die Stirnwand 10 weist einen Verriegelungsmechanismus 23 auf, der in der eingerückten Lage den Tastschalter 22 blockiert. Die komplett vormontierte Baueinheit, wie sie in Figur 3 dargestellt ist, ist in das einstückig ausgebildete, quaderförmige Gehäuse 2, wie es in Figur 2 dargestellt ist, einschiebbar. Der komplett vormontierte Träger 9 gemäß Figur 3 ist in das einstückig ausgebildete quaderförmige Gehäuse 2 einschiebbar. Der in das Gehäuse 2 eingeschobene Träger 9 bildet dann den komplettierten Allesschneider gemäß Figur 1.

## Patentansprüche

1. Allesschneider mit einem zumindest annähernd quaderförmigen Gehäuse (2), das eine Rückwand (4) und eine vordere Wand (3) aufweist, die zur Rückwand (4) beabstandet angeordnet ist, wodurch ein Zwischenraum (5) gebildet ist, der über eine entnehmbare Gehäusewand (2a) zugänglich ist und der zur Aufnahme einer einen Antriebsmotor (7) und ein Getriebe (6) aufweisenden Antriebseinheit dient, die zum Antrieb eines Rundmessers (1) vorgesehen ist, das der vorderen Wand (3) zugeordnet ist, wobei die entnehmbare Gehäusewand (2a) durch eine schmalseitige Stirnwand (10) des Gehäuses gebildet ist und wobei die weiteren Gehäusewände (2b,2c,2d) einstückig miteinander zu einer Einheit verbunden sind und in das Gehäuse (2) ein Träger (9), der mit der Stirnwand (10) als einstückiges Bauteil ausgebildet ist und das Getriebe (6) und den Antriebsmotor (7) aufnimmt, einschiebbar ist, **dadurch gekennzeichnet, daß** das einstückige Bauteil Versteifungsrippen aufweist, die zwischen Träger (9) und Stirnwand (10) verlaufend angeordnet sind.

2. Allesschneider nach Anspruch 1, **dadurch gekennzeichnet, dass** der Träger (9) an mindestens einer Innenseite des Gehäuses (2) abgestützt ist.

3. Allesschneider nach Anspruch 2, **dadurch gekennzeichnet, dass** an der Innenseite des Gehäuses (2) eine Führung (11) vorgesehen ist und der Träger (9) mittels der Führung (11) in das Gehäuse (2) einschiebbar ist.

4. Allesschneider nach Anspruch 2 oder 3, **dadurch gekennzeichnet, dass** das Gehäuse (2) Rastmittel (12) aufweist und der Träger (9) in den Rastmitteln (12) fixiert ist.

5. Allesschneider nach Anspruch 4, **dadurch gekennzeichnet, dass** die Rastmittel (12) als Vertiefungen (14) an der Innenseite des Gehäuses (2) ausgebildet sind, in die Haltenasen (15) eingreifen, die mittels federnder Rasthaken (16) an dem Träger (9) befestigt sind.

6. Allesschneider nach Anspruch 4 oder 5, **dadurch gekennzeichnet, dass** die Rastmittel (12) in der Nähe einer ersten Lagerung (17) für das Rundmesser (5) angeordnet sind.

7. Allesschneider nach einem der Ansprüche 4 bis 6, **dadurch gekennzeichnet, dass** die Rastmittel (12) in der Nähe einer zweiten Lagerung (18) für ein Antriebsritzel (19) angeordnet sind.

8. Allesschneider nach Anspruch 1, **dadurch gekennzeichnet, dass** der Träger (9) mit einer Lagerplatte (20) verbunden ist, die das Getriebe (6) und den Antriebsmotor (7) trägt.

9. Allesschneider nach Anspruch 1, **dadurch gekennzeichnet, dass** das einstückige Bauteil als Kunststoff-Spritzgussteil hergestellt ist.

## Claims

1. Universal slicer with an at least approximately block-shaped housing (2) having a rear wall (4) and a front wall (3), which is arranged at a spacing from the rear wall (4), whereby an intermediate space (5) is formed which is accessible by way of a removable housing wall (2a) and which serves for reception of a drive unit, which comprises a drive motor (7) and a transmission (6) and which is provided for drive of a circular knife (1) associated with the front wall (3), wherein the removable housing wall (2a) is formed by an end wall (10), which is at the narrow side, of the housing and wherein the further housing walls (2b, 2c, 2d) are integrally connected with one another to form a unit and a support (9), which is constructed together with the end wall (10) as an integral component and which receives the transmission (6) and the drive motor (7), can be pushed into the housing (2), **characterised in that** the integral component has stiffening ribs which are arranged to extend between support (9) and end wall (10).

2. Universal slicer according to claim 1, **characterised in that** the support (9) is supported at at least one inner side of the housing (2).

3. Universal slicer according to claim 2, **characterised in that** a guide (11) is provided at the inner side of the housing (2) and the support (9) can be pushed into the housing (2) by means of the guide (11).

4. Universal slicer according to claim 2 or 3, **characterised in that** the housing (2) has detent means (12) and the support (9) is fixed in the detent means (12).

5. Universal slicer according to claim 4, **characterised in that** the detent means (12) are formed as depressions (14) at the inner side of the housing (2), in which engage retaining lugs (15) fastened to the support (9) by means of resilient detent hooks (16).

6. Universal slicer according to claim 4 or 5, **characterised in that** the detent means (12) are arranged in the vicinity of a first mounting (17) for the circular knife (5).

7. Universal slicer according to one of claims 4 to 6, **characterised in that** the detent means (12) are arranged in the vicinity of a second mount (18) for a drive pinion (19).

8. Universal slicer according to claim 1, **characterised in that** the support (9) is connected with a mounting plate (20) carrying the transmission (6) and the drive motor (7).

9. Universal slicer according to claim 1, **characterised in that** the integral component is produced as a plastics material injection-moulded part.

## Revendications

1. Trancheuse universelle comprenant un boîtier (2) ayant au moins approximativement la forme d'un parallélépipède rectangle et comportant une paroi arrière (4) et une paroi avant (3) située à distance de la paroi arrière (4), ce qui constitue un espace libre (5) qui est accessible par une paroi amovible (2a) du boîtier et sert à loger une unité d'entraînement, laquelle comporte un moteur d'entraînement (7) et un mécanisme de transmission (6) et est prévue pour entraîner une lame circulaire (1) qui est associée à la paroi avant (3), la paroi amovible (2a) du boîtier étant constituée par la paroi frontale (10) du boîtier et les autres parois (2b, 2c, 2d) du boîtier étant assemblées entre elles pour constituer une unité monobloc et un support (9), réalisé en tant que composant monobloc avec la paroi frontale (10) et recevant le mécanisme de transmission (6) et le moteur d'entraînement (7), pouvant être inséré dans le boîtier 2, **caractérisée en ce que** le composant monobloc présente des nervures de rigidification dont le tracé est situé entre le support (9) et la paroi frontale (10).

2. Trancheuse universelle selon la revendication 1, **caractérisée en ce que** le support (9) prend appui sur au moins un côté intérieur du boîtier (2).

3. Trancheuse universelle selon la revendication 2, **caractérisée en ce qu'**un guidage (11) est prévu sur le côté intérieur du boîtier (2) et le support (9) peut être inséré dans le boîtier (2) au moyen du guidage (11).

4. Trancheuse universelle selon la revendication 2 ou 3, **caractérisée en ce que** le boîtier (2) comporte des moyens d'enclenchement (12) et le support (9) est fixé dans les moyens d'enclenchement (12).

5. Trancheuse universelle selon la revendication 4, **caractérisée en ce que** les moyens d'enclenchement (12) sont réalisés en tant que creux (14) sur le côté intérieur du boîtier (2) dans lesquels s'engagent des ergots de retenue (15) qui sont fixés au support (9) au moyen de crochets d'enclenchement élastiques (16).

6. Trancheuse universelle selon la revendication 4 ou 5, **caractérisée en ce que** les moyens d'enclenchement (12) sont situés à proximité d'un premier logement (17) pour la lame circulaire (5).

7. Trancheuse universelle selon l'une des revendications 4 à 6, **caractérisée en ce que** les moyens d'enclenchement (12) sont situés à proximité d'un deuxième logement (18) pour un pignon d'entraînement (19).

8. Trancheuse universelle selon la revendication 1, **caractérisée en ce que** le support (9) est assemblé à une plaque d'appui (20) qui porte le mécanisme de transmission (6) et le moteur d'entraînement (7).

9. Trancheuse universelle selon la revendication 1, **caractérisée en ce que** le composant monobloc est réalisé en tant que pièce obtenue par moulage par injection de matière plastique.
